# EUROPÄISCHE PATENTANMELDUNG

(11) **EP 3 769 847 A1**
(43) Veröffentlichungstag der Anmeldung: **27.01.2021**
(21) Anmeldenummer: 19000345.9
(22) Anmeldetag: 26.07.2019
(51) Int. Cl.: B04B 3/00, B04B 3/02, B04B 3/04, B04B 7/02, B04B 15/02, B04B 15/12

(54) **KONTINUIERLICHE TROCKNER-ZENTRIFUGE**

(71) Anmelder: Siebtechnik GmbH, 45478 Mülheim an der Ruhr (DE)
(72) Erfinder: Böhlmann, Marc, 40476 Düsseldorf (DE); Behrendt, Manfred, 47495 Rheinberg (DE)
(74) Vertreter: Patentanwaltskanzlei Methling

(57) **Zusammenfassung**

Die Erfindung betrifft eine Zentrifuge zur Separation eines Siebgutes in einen Feststoff und in eine Flüssigkeit mit einer innerhalb eines Gehäuses (10) angeordneten und um eine Drehachse (100) drehbar gelagerten Siebtrommel (1), die sich mit ihrer Längserstreckung von einer ersten Seite (1a) in Transportrichtung (50) des Siebgutes zu einer zweiten Seite (1b) erstreckt und einen Siebmantel (11) aufweist, wobei die Zentrifuge zumindest ein Luftstromelement (80, 81a, 81b, 81c, 85, 86) und/oder zumindest ein Entfeuchtungselement (45) aufweist, um einen, insbesondere entfeuchteten, Luftstrom innerhalb des Gehäuses (10) zu erzeugen. Ferner betrifft die Erfindung ein Verfahren zur Separation eines Siebgutes in einen Feststoff und eine Flüssigkeit mittels einer kontinuierlich arbeitenden Zentrifuge, wobei eine mechanische Trennung der Flüssigkeit von dem Feststoff mittels einer rotierenden Siebtrommel (1) erfolgt, wobei innerhalb der Zentrifuge eine weitere Trocknung des Feststoffs mittels eines von einem Luftstromelement (80, 81a, 81b, 81c, 85, 86) erzeugten Luftstromes erfolgt

## Beschreibung

Die Erfindung betrifft eine Zentrifuge zur Separation eines feuchten Siebgutes in einen Feststoff und in eine Flüssigkeit mit einer innerhalb eines Gehäuses angeordneten und um eine Drehachse drehbar gelagerten Siebtrommel, die sich mit ihrer Längserstreckung von einer ersten Seite in Transportrichtung des Siebgutes zu einer zweiten Seite erstreckt und einen Siebmantel aufweist. Ferner betrifft die Erfindung ein Verfahren zur Separation eines Siebgutes.

Unter dem Begriff Siebgut ist eine Suspension oder ein feuchter Feststoff gemeint, welcher Feststoffpartikel unterschiedlicher Partikelgröße aufweisen kann.

Derartige Zentrifugen sind bekannt. Bei der Separation verbleibt naturgemäß ein gewisser Anteil der Flüssigkeit an oder in dem Feststoff, was als Restfeuchte bezeichnet wird. Es hat sich als nachteilig gezeigt, dass die bei bekannten Zentrifugen erzielte Restfeuchte des Feststoffes zu hoch ist und den Ansprüchen an einen trockenen Feststoff nicht genügt.

Die Aufgabe der Erfindung ist es daher, eine kontinuierlich arbeitende Zentrifuge derart weiterzubilden, dass eine ausreichend geringe Restfeuchte des zu separierenden Feststoffes erreicht wird.

Diese Aufgabe wird erfindungsgemäß durch eine Zentrifuge gemäß Anspruch 1 sowie ein Verfahren gemäß Anspruch 13 gelöst. Vorteilhafte Weiterbildungen der Erfindung sind in den abhängigen Ansprüchen angegeben.

Besonders vorteilhaft bei der Zentrifuge zur Separation eines Siebgutes in einen Feststoff und in eine Flüssigkeit mit einer innerhalb eines Gehäuses angeordneten und um eine Drehachse drehbar gelagerten Siebtrommel, die sich mit ihrer Längserstreckung von einer ersten Seite in Transportrichtung des Siebgutes zu einer zweiten Seite erstreckt und einen Siebmantel aufweist, ist es, dass die Zentrifuge zumindest ein Luftstromelement und/oder zumindest ein Entfeuchtungselement aufweist, um einen, insbesondere entfeuchteten, Luftstrom innerhalb des Gehäuses zu erzeugen.

Die Siebtrommel weist dabei einen Siebmantel auf, welcher zumindest einen Teil der Siebtrommel, insbesondere ihrer Längserstreckung, bildet. Insbesondere kann ein Teil der Siebtrommel, insbesondere ihrer Längserstreckung, als Vollmantel, insbesondere als Vollmanteltrommel ausgebildet sein.

Bei der erfindungsgemäßen Zentrifuge kann es sich grundsätzlich um einen beliebigen Typ einer kontinuierlich arbeitenden Zentrifuge, insbesondere um eine Siebschneckenzentrifuge, eine Siebschneckenzentrifuge mit Voreindickung, eine Dekantierzentrifuge, einen Siebdekanter, eine Schwingzentrifuge, eine Gleitzentrifuge oder eine Schubzentrifuge handeln. Mit dem Begriff einer kontinuierlich arbeitenden Zentrifuge ist eine Zentrifuge gemeint, bei welcher es keiner sequentiell abgetrennter Schritte bedarf, um das Siebgut in seine Bestandteile zu separieren.

Die Begriffe Trommel und Siebtrommel werden in folgenden Ausführungen synonym verwendet.

Allen Zentrifugentypen ist es gemein, dass eine Trommel rotiert und so eine Zentrifugalkraft erzeugt, mittels welcher das eingeleitete Siebgut an den Trommelmantel befördert wird.

Dekantierzentrifugen arbeiten nach dem sogenannten Gegenstromprinzip. Die Trommel ist dabei teilweise als Vollmanteltrommel mit zumindest einem zylindrischen Abschnitt und einem konischen Abschnitt ausgeführt, wobei die erste Seite den zylindrischen Abschnitt der Trommel abschließt und die zweite Seite den konischen Abschnitt an seinem kleineren Durchmesser abschließt, wobei an der ersten Seite ein Flansch mit einer oder mehreren Öffnungen angeordnet ist. Der Flansch bildet dabei eine Kante aus, welche bezüglich des radialen Verlaufs der Zentrifuge im Vergleich zu der Trommel nach innen übersteht. Das zu trennende Siebgut wird etwa in der Mitte der Trommel aufgegeben. Der sedimentierte Feststoff wird durch die mit einer Differenzdrehzahl zur Trommel umlaufende Schnecke in Richtung zur zweiten Seite gefördert, während die geklärte Flüssigkeit an der ersten Seite der Trommel über den Flansch überläuft. Ein Flüssigkeitsniveau, welches sich aufgrund des Verlaufes der Trommel und der mittels des Flansches ausgebildeten Kante an der ersten Seite einstellt, bestimmt das Verhältnis zwischen einem Klärteil und einem Trockenteil der Trommel. Das Flüssigkeitsniveau definiert dabei den Flüssigkeitsspiegel, der bei der Aufbereitung des Siebgutes mittels einer Rotation der Trommel entsteht. Das Flüssigkeitsniveau kann auch als Sumpfhöhe, der Klärteil als Sumpf und der Trockenteil als Trockenstrand bezeichnet werden. Die Differenzdrehzahl zwischen der Schnecke und dem Rotor wird üblicherweise durch einen Hochleistungsantrieb realisiert, insbesondere über Keilriemen.

Bei der Siebschneckenzentrifuge mit Voreindickung handelt es sich grundsätzlich um eine zuvor beschriebene Dekantierzentrifuge, bei der im Anschluss an der zweiten Seite der Trommel ein einen Siebmantel aufweisender Abschnitt angeschlossen ist, sodass über den Siebmantel Flüssigkeit, insbesondere mit kleinen Feststoffteilchen, austreten kann. Größere Feststoffteilchen werden dabei mittels der Schnecke weiter zu der freien Stirnseite der Siebtrommel transportiert und an einer freien Kante der Siebtrommel abtransportiert. Bei einer derartigen Zentrifuge kann somit eine Separation des Siebgutes in drei Bestandteile erfolgen: Flüssigkeit über die erste Seite der Trommel; Flüssigkeit gegebenenfalls mit feinen Feststoffpartikeln über den Siebmantel der Siebtrommel; größerer Feststoff über die freie Kante der Siebtrommel im Anschluss an der zweiten Seite der Trommel.

Bei einem Siebdekanter handelt es sich strukturell um eine Siebschneckenzentrifuge mit Voreindickung, wobei der an der zweiten Seite der Trommel angeschlossene den Siebmantel aufweisende Abschnitt zylindrisch ausgebildet ist. Dieser den Siebmantel aufweisende Abschnitt der Siebtrommel kann dabei einen gleich großen oder einen größeren Durchmesser aufweisen als der Durchmesser, an dem sich der Abschnitt anschließt..

Abweichend von der Siebschneckenzentrifuge erfolgt bei der Schubzentrifuge der Transport des Siebgutes insbesondere des Feststoffs in Transportrichtung entlang des axialen Verlaufs der Trommel durch eine oszillierende Bewegung eines Schubbodens, insbesondere parallel zur Drehachse der Trommel. Der Transport des Siebgutes insbesondere des Feststoffs entlang des axialen Verlaufs der Trommel in Transportrichtung erfolgt bei der Schwingzentrifuge mittels einer die Rotationsbewegung der Siebtrommel überlagernden Axialschwingung der Trommel selbst. Der bereits zuvor an der Siebtrommel abgeschiedene Feststoff wird bei der Schubzentrifuge und der Schwingzentrifuge mittels des neu an der Siebtrommel abgeschiedenen Feststoffs in Transportrichtung geschoben, bis er die Siebtrommel verlässt. Die Schwingzentrifuge und die Schubzentrifuge weisen daher jeweils keine Transportschnecke zum Transport des Siebgutes insbesondere des Feststoffs entlang des axialen Verlaufs der Trommel auf.

Die Gleitzentrifuge weist ebenfalls keine Transportschnecke auf. Dabei gleiten die Feststoffpartikel einzeln, also nicht in geschlossener Form über stufenförmig angeordnete Siebböden der Siebtrommel, wobei der an der Siebtrommel abgeschiedene Feststoff durch Überwindung der sehr geringen Reibungskraft zwischen dem Siebgut und der Siebtrommel durch eine Hangabtriebskraft in Transportrichtung des Siebgutes gleitet, bis er die Siebtrommel, insbesondere am großen Durchmesser der Siebtrommel, verlässt.

Im Folgenden wird die Erfindung an dem Beispiel einer Siebschneckenzentrifuge beschrieben, wobei sich die Erfindung nicht auf Siebschneckenzentrifugen beschränkt. Die Erfindung kann vielmehr analog bei den anderen zuvor beschriebenen Zentrifugen-Typen eingesetzt werden.

Das nachfolgend beschriebene Beispiel setzt auch keine für die Erfindung zwingenden Elemente außer denen gemäß Anspruch 1 voraus.

Bei diesem Beispiel der Siebschneckenzentrifuge ist die Siebtrommel konisch ausgebildet ist und erweitert sich von der ersten Seite mit einem ersten Durchmesser in Transportrichtung des Siebgutes zu der zweiten Seite mit einem zweiten größeren Durchmesser hin. Innerhalb der Siebtrommel ist eine Transportschnecke mit einem an der Transportschnecke außenseitig angeordneten Schneckengang angeordnet, wobei der Schneckengang zu dem inneren Verlauf der Siebtrommel korrespondiert. Die Transportschnecke rotiert dabei mit einer Differenzdrehzahl gegenüber der rotierenden Siebtrommel, sodass das Siebgut gleichmäßig verteilt und beschleunigt wird. Die Transportschnecke rotiert dabei mit einer gegenüber der rotierenden Siebtrommel höheren Drehzahl, sodass das Siebgut in Transportrichtung transportiert wird. Die Einleitung des Siebgutes in Form eines Fest-Flüssig-Gemisches erfolgt üblicherweise an der ersten Seite der Siebtrommel in der Nähe des kleinsten Siebtrommeldurchmessers. Dabei wird an der ersten Seite der Hauptteil der Flüssigkeit aus dem Siebgut radial über die Siebtrommel abgeschieden. Der an der Siebtrommel abgeschiedene Feststoff, welcher auch als Feststoffkuchen bezeichnet wird, wird mittels der Transportschnecke in Transportrichtung zur zweiten Seite der Siebtrommel weiter transportiert, bis er über die Kante der zweiten Seite der Siebtrommel die Siebtrommel verlässt. Dabei besteht zwischen der Siebtrommel und dem korrespondierenden Schneckengang ein Spalt, insbesondere von 0,5 mm bis zu 4 mm, sodass eine Rotation der Siebtrommel und der Schnecke ohne weiteres möglich ist.

Erfindungsgemäß wird während des Transports des an der Siebtrommel abgeschiedenen Feststoffs in Transportrichtung ein dem Feststoff mittels des Luftstromelements erzeugter Luftstrom zugeführt. Alternativ oder kumulativ dazu wird der Luftstrom mittels des Entfeuchtungselementes entfeuchtet. Erfindungsgemäß ist damit gemeint, dass die in das Gehäuse einströmende Luft innerhalb oder außerhalb des Gehäuses entfeuchtet wird. Unter einer Entfeuchtung wird eine Minderung der relativen und/oder absoluten Feuchte der Luft verstanden.

Bei diesem Luftstrom handelt es sich erfindungsgemäß nicht um den Luftstrom einer bekannten Zentrifuge, welcher naturgemäß durch die Rotation einer Trommel einer bekannten Zentrifuge entsteht. Vielmehr handelt es sich erfindungsgemäß um einen gegenüber dem bekannten Stand der Technik vergrößerten und/oder entfeuchteten Luftstrom, welcher mittels des Luftstromelements erzeugt wird und/oder mittels des Entfeuchtungselementes entfeuchtet wird. Erfindungsgemäß dient ein derartiger Luftstrom einer effektiven Trocknung des Feststoffs innerhalb der Zentrifuge. Dieser vergrößerte und/oder entfeuchtete Luftstrom durchdringt den Feststoff oder strömt an dem Feststoff vorbei und trocknet ihn während des Transports in Transportrichtung während des Trennungsprozesses. Das Entfeuchtungselement ermöglicht dabei eine Verminderung der relativen und/oder absoluten Feuchte der Luft des Luftstromes und verbessert hierdurch die Trocknung, indem es die Fähigkeit des Luftstromes zur Aufnahme von Feuchtigkeit erhöht. Auf diese Weise wird die Restfeuchte des separierten Feststoffs wirksam reduziert. Somit kann auf eine nachgelagerte Trocknung des Feststoffs verzichtet werden.

Erfindungsgemäß wird somit neben der mechanischen Trennung des Feststoffs und der Flüssigkeit eine weitere Trocknung des auf der Siebtrommel abgeschiedenen Siebguts in Form eines Feststoffkuchens durch Konvektion mittels einer kontinuierlich arbeitenden Zentrifuge ermöglicht. Die mechanische Trennung erfolgt dabei insbesondere dadurch, dass die Flüssigkeit aus dem an den Siebmantel gedrückten Siebgut radial über die Siebtrommel abgeschieden wird, während der Feststoff an der Siebtrommel verbleibt. Ferner wird dieser auf der Siebtrommel verbliebene Feststoff, während seines Transports in Transportrichtung mittels des durch das Luftstromelement erzeugten und/oder mittels des Entfeuchtungselementes entfeuchteten Luftstroms durch Konvektion weiter von der Restflüssigkeit befreit, indem der Feststoff mittels des Luftstroms getrocknet und der in den Luftstrom aufgenommene Flüssigkeitsanteil mit dem Luftstrom abtransportiert wird. Dabei verlässt die Restflüssigkeit den Feststoff in flüssiger oder gasförmiger Form. Als Ergebnis wird ein Feststoff mit einer geringen Restfeuchte, insbesondere unter 5 %, insbesondere unter 3 %, insbesondere unter 1 %, insbesondere unter 0,5 %, insbesondere unter 0,2 %, insbesondere unter 0,1 %, insbesondere unter 0,05 %, bezogen auf die Masse des Feststoffs bereitgestellt.

Dadurch wird eine kontinuierlich arbeitende Zentrifuge mit hoher Durchsatzmenge bereitgestellt, wobei gleichzeitig ein Feststoff mit einer geringen Restfeuchte erreicht wird.

Bei den anderen Zentrifugen-Typen ist die Funktionsweise der erfindungsgemäßen Trocknung analog. Bei der Siebschneckenzentrifuge mit Voreindickung, der Dekantierzentrifuge und dem Siebdekanter erfolgt eine der Trocknung vorgelagerte zusätzliche Sedimentierung des Feststoffs. Bei der Schwingzentrifuge, der Gleitzentrifuge oder der Schubzentrifuge erfolgt der Transport des an der Trommel abgeschiedenen Feststoffs in Transportrichtung nicht mittels einer Transportschnecke.

Bei Anordnung eines Luftstromelementes kann erfindungsgemäß ein gegenüber den bekannten Zentrifugen insbesondere 1,5-facher bis 5-facher Luftstrom erreicht werden.

Bei Anordnung eines Entfeuchtungselementes kann die in das Gehäuse strömende Luft und/oder die Luft innerhalb des Gehäuses und/oder die aus dem Gehäuse strömende Luft entfeuchtet werden. Bei einer kumulativen Anordnung eines Luftstromelementes und eines Entfeuchtungselementes kann zumindest ein Entfeuchtungselement stromab und/oder ein Entfeuchtungselement stromauf des Luftstromelementes und/oder ein Entfeuchtungselement innerhalb einer Baugruppe mit dem Luftstromelement angeordnet sein. Je nach Ausbildung und/oder Position des Luftstromelements kann dabei die in das Gehäuse strömende Luft und/oder die Luft innerhalb des Gehäuses und/oder die aus dem Gehäuse strömende Luft entfeuchtet werden.

Bei Anordnung eines Entfeuchtungselementes kann die Luft des Luftstroms mittels des Entfeuchtungselementes, insbesondere eines Heizelementes, um eine Temperatur von 5 °C bis 50 °C, insbesondere um 10 °C bis 40 °C, insbesondere um 15 °C bis 30 °C erhöht, insbesondere erhitzt. Anders ausgedrückt kann dabei die Luft des Luftstroms vorkonditioniert werden. Insbesondere kann die Luft dabei innerhalb und/oder außerhalb des Gehäuses vorkonditioniert werden. Insbesondere kann die Temperatur der Luft bei der Vorkonditionierung dabei um 5 °C bis 50 °C, insbesondere um 10 °C bis 40 °C, insbesondere um 15 °C bis 30 °C erhöht, insbesondere erhitzt, insbesondere unabhängig von der vorherigen Lufttemperatur, werden. Insbesondere kann die Luft dabei auf eine Temperatur bis 500 °C, insbesondere bis 100 °C, insbesondere bis 80 °C, insbesondere von 15 °C bis 85 °C, insbesondere von 20 °C bis 50 °C, erhitzt werden. Eine derartige Vorkonditionierung der Luft steigert die Wasseraufnahmekapazität der Luft und verbessert somit die Trocknung, indem die relative Feuchte der Luft reduziert wird.

Insbesondere kann die Zentrifuge eine Einlaufleitung oder ein Zuführrohr aufweisen, mittels welcher/welchem das Siebgut mittelbar oder unmittelbar in die Siebtrommel eingeleitet wird. Insbesondere kann die Einleitung des Siebgutes in die Siebtrommel nahe der ersten Seite der Siebtrommel erfolgen. Mit dem Begriff nahe der ersten Seite ist dabei ein Bereich von bis zu 25 %, insbesondere bis zu 50 % der Längserstreckung der Siebtrommel ausgehend von der ersten Seite umfasst.

Insbesondere kann die Siebtrommel zumindest teilweise zylindrisch und/oder zumindest teilweise konisch ausgebildet sein. Insbesondere kann der den Siebmantel aufweisende Teil der Siebtrommel zumindest teilweise zylindrisch und/oder zumindest teilweise konisch ausgebildet sein. Insbesondere kann der den Siebmantel aufweisende Teil der Siebtrommel zumindest teilweise konisch ausgebildet sein, wobei er sich entlang eines spitzen Winkels, insbesondere von 5° bis 30°, insbesondere von 10°, insbesondere von 20°, erweitert. Insbesondere kann sich die Siebtrommel von der ersten Seite mit einem ersten Durchmesser in Transportrichtung des Siebgutes zu der zweiten Seite mit einem zweiten größeren Durchmesser hin erweitern.

Insbesondere kann die Siebtrommel mehrteilig ausgebildet sein, insbesondere aus einem Tragkorb und einem an dem Tragkorb befestigten Siebkorb, insbesondere wobei der Siebkorb mehrere Siebsegmente umfassen kann.

Insbesondere kann die Siebtrommel dabei teilweise als Vollmanteltrommel ausgeführt sein.

Insbesondere kann die erfindungsgemäße Zentrifuge zur Separation von Polymergranulat oder Polymer-Pellets, eingesetzt werden. Die Begriffe Polymergranulat oder Polymer-Pellets umfassen dabei sowohl reine Polymere als auch Polymer-Compounds.

Insbesondere bei Anordnung einer Schnecke, insbesondere bei der Siebschneckenzentrifuge, kann der Schneckengang der Schnecke teilweise, insbesondere im mittleren Bereich ihrer Längserstreckung, unterbrochen sein. In diesem Fall weist die Schnecke teilweise keinen Schneckengang auf. Auf diese Weise gleitet das Siebgut, insbesondere der Feststoff, in diesem Bereich lediglich teilweise über die Siebtrommel und/oder wird lediglich vom nachfolgend auf der Siebtrommel abgeschiedenen Siebgut in Transportrichtung geschoben und wird in diesem Teil eben nicht von dem Schneckengang geschoben. Somit verbleibt das Siebgut länger in der Siebtrommel und wird daher länger getrocknet, sodass die Restfeuchte weiter reduziert werden kann.

Alternativ oder kumulativ kann dabei die Schnecke zylindrisch ausgebildet sein, wobei die Siebtrommel zumindest teilweise konisch ausgebildet ist. Auf diese Weise wird das auf der Siebtrommel abgeschiedene Siebgut in dem sich erweiternden Bereich der Siebtrommel aufgrund des größeren Spaltes zwischen Schnecke und Siebtrommel länger in der Siebtrommel verbleiben, weil in diesem Bereich das abgeschiedene Siebgut erst bei einer größeren Schicht des Siebgutes auf der Siebtrommel mittels des Schneckenganges in Transportrichtung geschoben wird. Somit wird das Siebgut länger getrocknet, sodass die Restfeuchte weiter reduziert werden kann.

Insbesondere kann eine derartige Schnecke eine oder mehrere Aussparungen oder Ausnehmungen in ihrem Grundkörper aufweisen. Auf diese Weise kann der Luftstrom weiter optimiert, insbesondere vergrößert, und die Trocknung verbessert werden.

Insbesondere kann dabei die Drehachse, um welche die Siebtrommel drehbar gelagert ist, horizontal oder in einem Winkel zur Horizontalen oder vertikal ausgerichtet sein.

Bevorzugt ist zumindest eines der Luftstromelemente durch eine oder mehrere über den Siebmantel der Siebtrommel, insbesondere in radialer Richtung der Siebtrommel, hinausragende Lamellen ausgebildet. Derartige Lamellen erzeugen bei der Rotation der Siebtrommel einen Unterdruck um den Siebmantel der Siebtrommel. Dieser Unterdruck wird gegenüber einer Siebtrommel ohne derartige Lamellen vergrößert. Auf diese Weise strömt Luft, insbesondere mehr Luft, aus dem Inneren der Siebtrommel über den Siebmantel und über den am Siebmantel abgeschiedenen Feststoff hindurch und trocknet den Feststoff dabei. Somit wird mittels der Lamelle/n ein Luftstrom erzeugt, welcher zu einer geringeren Restfeuchte des Feststoffs führt. Eine derartig ausgebildete Siebtrommel kann als Ventilatortrommel bezeichnet werden.

Insbesondere können mehrere Lamellen angeordnet sein, die gleichmäßig über den äußeren Umfangsverlauf der Siebtrommel verteilt sind. Derartige Lamellen können auch als Schaufeln bezeichnet werden. Dabei können sich die Lamellen über die ganze Längserstreckung der Siebtrommel erstrecken. Alternativ oder kumulativ können sich über einen Teil der Längserstreckung der Siebtrommel erstreckende Lamellen angeordnet werden. Im Fall von Lamellen, die sich über einen Teil der Längserstreckung der Siebtrommel erstrecken, können entlang der Längserstreckung mehrere Lamellen angeordnet werden.

Insbesondere können die Lamellen bezüglich ihrer Ausdehnung in radialer Richtung ausgehend von der Siebtrommel entlang der Längserstreckung der Siebtrommel varlieren. Auf diese Weise können entlang der Längserstreckung der Siebtrommel unterschiedliche Druckverhältnisse und damit lokal unterschiedliche Luftvolumenströme realisiert werden. Insbesondere können die Lamellen in einem spitzen Winkel, insbesondere von 1° bis 45°, zur Längserstreckung der Siebtrommel verlaufen.

Alternativ oder kumulativ zu der beschriebenen Ventilatortrommel ist vorzugsweise zumindest eines der Luftstromelemente durch ein oder mehrere Belüftungselemente, insbesondere ein Belüftungsgebläse, ausgebildet. Im einfachsten Fall kann das Belüftungselement durch eine Öffnung zur Umgebung des Gehäuses ausgeführt sein. Insbesondere kann das Belüftungselement an dem Gehäuse, insbesondere in einem der zweiten Seite der Siebtrommel zugewandten Gehäusebereich, angeordnet sein. Insbesondere kann das Belüftungselement als Belüftungsgebläse und/oder Luftpumpe ausgebildet sein. Ein derartiges Belüftungselement vergrößert dabei den in das Gehäuse insbesondere zur Siebtrommel strömenden Luftstrom, insbesondere aus der Umgebung des Gehäuses, und verbessert hierdurch die Trocknung des Feststoffs.

Insbesondere kann das Belüftungselement zumindest ein Entfeuchtungselement zur Entfeuchtung des Luftstroms, insbesondere ein Heizelement und/oder einen Filter und/oder einen Abscheidezyklon, aufweisen, wodurch die Trocknungsleistung weiter verbessert wird. Denn eine Luft mit geringerer Feuchtigkeit vergrößert die Fähigkeit der Luft zur Aufnahme von Feuchte.

Alternativ oder kumulativ zu der beschriebenen Ventilatortrommel und/oder dem Belüftungselement ist bevorzugt zumindest eines der Luftstromelemente durch ein oder mehrere Entlüftungselemente, insbesondere ein Entlüftungsgebläse, ausgebildet. Insbesondere kann das Entlüftungselement an dem Gehäuse, insbesondere in einem dem Siebmantel zugewandten Gehäusebereich, angeordnet sein. Ein derartiges Entlüftungselement vergrößert dabei den aus dem Gehäuse strömenden Luftstrom, sodass ein größerer Unterdruck in dem Gehäuse, insbesondere um den Siebmantel entsteht. Auf diese Weise wird mehr Luft durch den Siebmantel und den daran abgeschiedenen Feststoff gesaugt, wodurch sich die Trocknung verbessert. Im einfachsten Fall kann das Entlüftungselement durch eine Öffnung zur Umgebung des Gehäuses ausgeführt sein.

In dem Fall, dass die durch das Entlüftungselement ausströmende Luft in einem Umluftbetrieb dem Gehäuse, insbesondere mittels eines Belüftungselementes, zugeführt wird, kann das Entlüftungselement zumindest ein Entfeuchtungselement zur Entfeuchtung des Luftstroms, insbesondere ein Heizelement und/oder einen Filter und/oder einen Abscheidezyklon, aufweisen.

Bevorzugt ist zumindest eines der Luftstromelemente durch eine oder mehrere über den Siebmantel der Siebtrommel hinausragende Lamellen ausgebildet, wobei die Lamellen stoffschlüssig und/oder kraftschlüssig und/oder formschlüssig mit der Siebtrommel verbunden sind. Insbesondere können die Lamellen in Haltenuten der Siebtrommel eingreifen, insbesondere eingepresst sein. Insbesondere können die Lamellen an einem oder mehreren Ringen befestigt werden. Derartige Ringe können ihrerseits in axialer Richtung auf die Siebtrommel aufgeschoben und an der Siebtrommel fixiert werden. Durch derartige Ringe ist eine einfache Montage und Demontage von Lamellen an der Siebtrommel möglich.

Insbesondere können die Lamellen an der Siebtrommel angeschweißt und/oder angeklebt und/oder angeschraubt und/oder angenietet werden. Insbesondere kann eine magnetische Verbindung der Lamellen mit der Siebtrommel mittels zumindest eines, insbesondere elektrischen, Magneten erzeugt werden.

Vorzugsweise ist zumindest eines der Luftstromelemente durch eine oder mehrere über den Siebmantel der Siebtrommel hinausragende Lamellen ausgebildet, wobei die Lamellen ein Metall und/oder einen Kunststoff, insbesondere verstärkten Kunststoff, insbesondere Faserverbundwerkstoff und/oder einen Stahl als Bestandteil aufweisen. Ein Kunststoff trägt zur Gewichtsreduktion der Lamellen bei. Ein Metall dient einer größeren Robustheit der Lamellen.

Bevorzugt ist zumindest eines der Luftstromelemente durch eine oder mehrere über den Siebmantel der Siebtrommel hinausragende Lamellen ausgebildet, wobei zumindest eine der Lamellen in radialer Richtung der Siebtrommel gerade oder gekrümmt, insbesondere rückwärts gekrümmt, ausgebildet ist. Gerade Lamellen haben den Vorteil, dass sich an ihnen weniger Feststoff ablagert. Gekrümmte Lamellen erzeugen hingegen einen größeren Luftstrom. Selbstverständlich ist dabei auch eine Kombination von geraden und gekrümmten, insbesondere rückwärts gekrümmten, Lamellen an der Siebtrommel möglich.

Bevorzugt ist zwischen dem Gehäuse und der Siebtrommel zumindest eine insbesondere senkrechte Schottwand angeordnet. Insbesondere kann zwischen der Siebtrommel und der Schottwand ein Ringspalt von 0,5 mm bis 2 mm vorgesehen sein. Insbesondere kann die Schottwand gegenüber der Siebtrommel, insbesondere mittels einer schleifenden Dichtung und/oder einer berührungslosen Dichtung und/oder einer Teflonringdichtung und/oder einer Gleitringdichtung, abgedichtet sein.

Insbesondere kann die Schottwand dabei stoffschlüssig und/oder kraftschlüssig und/oder formschlüssig mit dem Gehäuse verbunden sein. Die Schottwand ermöglicht eine funktionelle Unterteilung der Siebtrommel in zumindest zwei Abschnitte bezüglich ihrer axialen Erstreckung. Anders ausgedrückt unterteilt eine derartige Schottwand das umgebende Gehäuse in zumindest zwei Abschnitte. Dies ist vorteilhaft, da durch eine derartige Unterteilung der von dem Luftstromelement erzeugte Luftstrom gezielt in einem der Abschnitte der Siebtrommel eingesetzt werden kann. Insbesondere ist es vorteilhaft, den Luftstrom in einem Abschnitt der Siebtrommel zu erzeugen, in welchem das Siebgut bereits einen Teil der Längserstreckung der Siebtrommel in Transportrichtung zurückgelegt hat und daher bereits nur noch wenig Flüssigkeit aufweist. Insbesondere kann daher das Luftstromelement in dem Bereich der Zentrifuge angeordnet werden, in welchem das Luftstromelement einen Luftstrom in Transportrichtung des Siebgutes hinter der Schottwand erzeugt. Auf diese Weise wird die Trocknung des Siebgutes innerhalb einer sogenannten Trocknungszone effizienter gestaltet.

Dabei kann die Schottwand gegenüber der Siebtrommel derart abgedichtet sein, dass die Abdichtung wie eine Membran wirkt, indem sie luftdurchlässig, jedoch nicht flüssigkeitsdurchlässig ist.

Insbesondere können eine oder mehrere weitere derartige Schottwände angeordnet werden, um die Siebtrommel in weitere Abschnitte funktionell zu unterteilen.

Vorzugsweise ist zwischen dem Gehäuse und der Siebtrommel zumindest eine insbesondere senkrechte Schottwand angeordnet, welche die axiale Erstreckung der Siebtrommel in eine Entwässerungszone, insbesondere in Transportrichtung des Siebgutes vor der Schottwand, und in eine Trocknungszone, insbesondere in Transportrichtung des Siebgutes hinter der Schottwand, unterteilt.

Gemäß der Erfindung ist jedoch damit keine strikte geometrisch genaue Unterteilung der zwei Siebtrommelzonen gemeint. Vielmehr können sich die Entwässerungszone und die Trocknungszone zumindest teilweise überschneiden. Vorteilhafterweise wird jedoch der von dem Luftstromelement erzeugte Luftstrom in der Trocknungszone konzentriert.

Eine derartige Unterteilung ist vorteilhaft, da hierdurch der von dem Luftstromelement erzeugte Luftstrom gezielt in der Trocknungszone der Siebtrommel eingesetzt werden kann. Es ist vorteilhaft, den Luftstrom in einem Abschnitt der Siebtrommel zu erzeugen, in welchem das Siebgut bereits einen Teil der Längserstreckung der Siebtrommel in Transportrichtung zurückgelegt hat und daher bereits nur noch wenig Flüssigkeit enthält. Insbesondere kann daher das Luftstromelement in dem Bereich der Zentrifuge angeordnet werden, in welchem das Luftstromelement den Luftstrom in Transportrichtung des Siebgutes hinter der Schottwand erzeugt. Auf diese Weise wird die Trocknung des Siebgutes innerhalb der Trocknungszone effizienter gestaltet.

Im Falle von Lamellen an der Siebtrommel können sich die Lamellen lediglich über die Trocknungszone der Siebtrommel erstrecken. Im Falle der Anordnung eines Entlüftungselementes kann dieses Entlüftungselement in Transportrichtung des Siebgutes hinter der Schottwand angeordnet werden, um den Luftstrom gezielt in der Trocknungszone zu erzeugen.

Insbesondere kann die Schottwand der ersten Seite der Siebtrommel zugeordnet sein. Mit der Formulierung, dass die Schottwand der ersten Seite der Siebtrommel zugeordnet ist, ist gemeint, dass die Schottwand in der in Transportrichtung des Siebgutes ersten Hälfte, insbesondere erstem Viertel, insbesondere den ersten 20 %, insbesondere 10 %, angeordnet ist.

Insbesondere kann die Schottwand gegenüber der Siebtrommel derart abgedichtet sein, dass die Abdichtung wie eine Membran wirkt, indem sie luftdurchlässig, jedoch nicht flüssigkeitsdurchlässig ist.

Insbesondere bei der Ausführung der Siebtrommel als Ventilatortrommel kann der Längsverlauf der Lamelle/n im Bereich der Schottwand unterbrochen werden. Auf diese Weise kann eine wirksame Abdichtung zwischen der Schottwand und der Siebtrommel erreicht werden.

Bevorzugt ist zwischen dem Gehäuse und der Siebtrommel zumindest eine insbesondere senkrechte Schottwand angeordnet, welche der zweiten Seite der Siebtrommel zugeordnet ist.

Mit der Formulierung, dass die Schottwand der zweiten Seite der Siebtrommel zugeordnet ist, ist gemeint, dass die Schottwand in dem in Transportrichtung des Siebgutes letzten Viertel, insbesondere den letzten 20 %, insbesondere 10%, insbesondere 5 %, insbesondere 3 % der Längserstreckung der Siebtrommel, insbesondere an der zweiten Seite, insbesondere an einer freien Kante der Siebtrommel angeordnet ist.

Insbesondere kann diese Schottwand gegenüber der Siebtrommel, insbesondere mittels einer schleifenden Dichtung und/oder einer berührungslosen Dichtung und/oder eines Teflonringdichtung und/oder einer Gleitringdichtung, abgedichtet sein, insbesondere derart, dass die Abdichtung wie eine Membran wirkt, indem sie luftdurchlässig, jedoch nicht flüssigkeitsdurchlässig ist. Dadurch wird verhindert, dass die in Transportrichtung des Siebgutes vor der Schottwand abgeschiedene Flüssigkeit wieder zum aus der Siebtrommel herabfallenden gelangt. Somit wird die niedrige Restfeuchte des Feststoffs realisiert. Ferner kann ein Luftstrom, weicher von der zweiten Seite der Siebtrommel kommend an der freien Kante, an welcher der separierte Feststoff die Siebtrommel verlässt, hin zum Außenmantel der Siebtrommel strömt, die Restfeuchte weiter minimieren. Dabei verhindert dieser sogenannte durch einen Ringspalt zwischen der Siebtrommel und dem Gehäuse, insbesondere einer Schottwand an dem Gehäuse, strömende Gegenstrom, dass die zuvor an der Siebtrommel abgeschiedene Flüssigkeit zum an der freien Kante der Siebtrommel herabfallenden Feststoff, insbesondere mit in ein an der freien Kante der Siebtrommel angeordnetes Feststoffgehäuse, gelangt.

Bevorzugt ist das Entfeuchtungselement als zumindest ein Heizelement und/oder Kondensationstrockner und/oder Filter und/oder Abscheidezyklon ausgebildet. Bei dem Abscheidezyklon handelt es sich um ein passives Bauteil, welches die Flüssigkeit aus der Luft abscheidet. Insbesondere kann ein derartiges Entfeuchtungselement innerhalb, außerhalb oder an dem Gehäuse angeordnet sein. Insbesondere können mehrere Entfeuchtungselemente angeordnet sein. Bei einem Kondensationstrockner kann dabei die feuchte Luft mittels des Luftstromelementes oder mehrerer Luftstromelemente über Kühlrippen und/oder Kühllamellen geführt werden, deren Temperatur unter dem Taupunkt der Luft liegt. Dabei kondensiert das Wasser aus der Luft und sammelt sich als Kondenswasser an der kalten Oberfläche, welches sich dann in einem separaten Behälter sammelt. Insbesondere kann die abgekühlte und entfeuchtete Luft ferner anschließend insbesondere mittels eines Heizelementes erwärmt werden.

Vorzugsweise ist die Zentrifuge als Siebschneckenzentrifuge ausgebildet, wobei innerhalb der Siebtrommel eine, insbesondere im Inneren hohl ausgebildete, Transportschnecke mit einem an der Transportschnecke außenseitig angeordneten Schneckengang angeordnet ist, insbesondere dass der Schneckengang zu dem inneren Verlauf der Siebtrommel korrespondiert. Dabei kann die Transportschnecke an ihrer ersten zu der ersten Seite der Siebtrommel zugewandten Stirnseite eine erste axiale Öffnung und/oder an ihrer zweiten der ersten Stirnseite gegenüberliegenden Stirnseite eine zweite axiale Öffnung aufweisen. Dabei kann über die zweite axiale Öffnung der Transportschnecke eine Einlaufleitung zur Einleitung des Siebgutes in die Siebtrommel geführt sein, insbesondere wobei das Siebgut über die erste axiale Öffnung der Transportschnecke in die Siebtrommel eingeleitet wird. Dabei kann die Transportschnecke zumindest einen konischen Abschnitt und/oder zumindest einen zylindrischen Abschnitt aufweisen. Alternativ oder kumulativ kann das Siebgut über einen axialen Durchbruch in der Transportschnecke zur Siebtrommel geleitet werden.

Ferner betrifft die Erfindung ein Verfahren zur Separation eines Siebgutes, insbesondere von Polymer-Pellets, in einen Feststoff und eine Flüssigkeit mittels einer kontinuierlich arbeitenden Zentrifuge, wobei eine mechanische Trennung der Flüssigkeit von dem Feststoff mittels einer rotierenden Siebtrommel erfolgt

Besonders vorteilhaft bei dem erfindungsgemäßen Verfahren zur Separation eines Siebgutes , insbesondere von Polymer-Pellets, in einen Feststoff und eine Flüssigkeit mittels einer kontinuierlich arbeitenden Zentrifuge, wobei eine mechanische Trennung der Flüssigkeit von dem Feststoff mittels einer rotierenden Siebtrommel erfolgt, ist es, dass innerhalb der Zentrifuge eine Trocknung des Feststoffs mittels eines von einem Luftstromelement erzeugten und/oder mittels eines von einem Entfeuchtungselement entfeuchteten Luftstromes erfolgt.

Nach der Trennung der Flüssigkeit von dem Feststoff mittels der rotierenden Siebtrommel weist der hierdurch gebildete Feststoff immer noch einen gewissen Flüssigkeitsanteil auf, da Flüssigkeit an den Feststoffpartikeln anhaftet. Durch die erfindungsgemäß vorgesehene Trocknung des Feststoffs mittels eines von einem Luftstromelement erzeugten Luftstromes und/oder mittels eines von einem Entfeuchtungselement entfeuchteten Luftstromes erfolgt eine weitere Trocknung des Feststoffes, sodass eine sehr geringe Restfeuchte erzielbar ist.

Erfindungsgemäß wird der Luftstrom durch das bereits beschriebene Belüftungselement und/oder das bereits beschriebene Entlüftungselement und/oder durch bereits beschriebene über den Siebmantel der Siebtrommel hinausragende Lamellen erzeugt. Insbesondere kann dabei der Luftstrom mittels eines aktiven und/oder passiven Luftstromelements erzeugt werden. Unter einem aktiven Luftstromelement ist erfindungsgemäß ein Luftstromelement mit einem eigenen insbesondere elektrischen Antrieb gemeint, welches Luft aktiv in das Gehäuse zuführt und/oder Luft aus dem Gehäuse absaugt. Beispielsweise handelt es sich bei den aktiven Elementen um Gebläse und/oder Pumpen. Unter einem passiven Luftstromelement ist erfindungsgemäß ein Luftstromelement gemeint, welches aufgrund seiner Bauform und/oder seiner Position der Erzeugung eines Luftstroms dient, ohne sich dabei eines eigenen Antriebs zu bedienen. Beispielsweise handelt es sich bei den passiven Elementen um Öffnungen im Gehäuse oder Lamellen bei der Ventilatortrommel.

Auf diese Weise erfolgt erfindungsgemäß neben der mechanischen Trennung auch eine weitere Trennung des Feststoffs und der Flüssigkeit durch Konvektion. Es dient der Reduktion der Restfeuchte von dem mittels des Verfahrens aufbereiteten Feststoffs.

Das Verfahren ist ebenfalls auf keinen speziellen Zentrifugentyp beschränkt, sondern kann vielmehr mittels jeder der einleitend beschriebenen Zentrifugen durchgeführt werden.

Insbesondere kann dabei die Drehzahl der Siebtrommel 500 bis 2000 Umdrehungen pro Minute betragen. Bei Anordnung einer Transportschnecke kann diese um 3 bis 30 Umdrehungen pro Minute schneller drehen als die Siebtrommel, d. h. eine Differenzdrehzahl gegenüber der Siebtrommel von 3 bis 30 Umdrehungen pro Minute haben.

Insbesondere kann bei einer Siebschneckenzentrifuge die Differenzdrehzahl der Schnecke gegenüber der Siebtrommel und/oder die Geometrie des Schneckenganges, insbesondere seiner Schneckensteigung derart eingestellt werden, dass der an der Siebtrommel abgeschiedene Feststoff länger auf der Siebtrommel verbleibt. Je kleiner die Schneckensteigung desto kleiner die Abstände zwischen den aufeinander folgenden Blättern des Schneckenganges und desto länger die Verweildauer des Siebgutes auf der Siebtrommel. Insbesondere kann der Schneckengang der Schnecke degressiv ausgebildet sein. Das heißt der Schneckengang, welcher der ersten Seite der Siebtrommel zugeordnet ist, weist eine größere Schneckensteigung auf, als der in Transportrichtung des Siebgutes folgende Verlauf des Schneckenganges, der eine entsprechend kleinere Schneckensteigung aufweist. Insbesondere kann dadurch die Verweildauer des Siebgutes, insbesondere in einer Trocknungszone der Siebtrommel, verlängert werden.

Ferner kann eine längere Verweildauer des Feststoffs auf der Siebtrommel insbesondere mittels einer niedrigen Differenzdrehzahl, insbesondere von 3 bis 30 Umdrehungen pro Minute, realisiert werden. Auf diese Weise erfolgt eine längere Trocknung des Feststoffs, um eine noch geringere Restfeuchte zu erreichen.

Insbesondere kann das erfindungsgemäße Verfahren zur Separation von Polymer-Pellets oder Polymergranulat eingesetzt werden.

Insbesondere kann dabei das Verfahren im Umluftbetrieb durchgeführt werden. Hierzu kann die mittels eines Entlüftungselementes abgeführte Luft, insbesondere nachdem sie, insbesondere mittels eines Entfeuchtungselementes vorkonditioniert wurde, insbesondere mittels eines Belüftungselementes wieder dem Gehäuse der Zentrifuge zugeführt werden.

Vorteilhaft ist es bei dem Verfahren, wenn das Siebgut vor der Einleitung in die Siebtrommel eine erhöhte Temperatur von 40 °C bis 100 °C, insbesondere 80 °C, insbesondere 60 °C, insbesondere 40 °C aufweist. Unter diesen Randbedingungen lassen sich verbesserte Trocknungseffekte umsetzen. Insbesondere kann das Siebgut auf eine Temperatur von 40 °C bis 100 °C, insbesondere auf 80 °C, insbesondere auf 60 °C, insbesondere auf 40 °C, erhitzt werden, bevor es in die Siebtrommel geleitet wird. Hierzu können ein oder mehrere weitere Heizelemente zur Erhitzung des Siebgutes vorgesehen sein. Insbesondere kann die erfindungsgemäße Zentrifuge selbst ein oder mehrere weitere Heizelemente zur Erhitzung des Siebgutes aufweisen.

Bevorzugt wird die Luft des Luftstroms mittels des Entfeuchtungselementes, insbesondere eines Heizelementes, um eine Temperatur von 5 °C bis 50 °C, insbesondere um 10 °C bis 40 °C, insbesondere um 15 °C bis 30 °C erhöht, insbesondere erhitzt. Anders ausgedrückt wird die Luft des Luftstroms vorkonditioniert. Insbesondere kann dabei die Luft innerhalb und/oder außerhalb der Zentrifuge vorkonditioniert werden. Im Falle, dass die Zentrifuge ein Gehäuse aufweist, kann die Luft innerhalb und/oder außerhalb des Gehäuses vorkonditioniert werden. Eine derartige Vorkonditionierung der Luft steigert die Wasseraufnahmekapazität der Luft und verbessert somit die Trocknung, indem die relative Feuchte der Luft reduziert wird.

Insbesondere kann die Luft dabei auf eine Temperatur bis 500 °C, insbesondere bis 100 °C, insbesondere bis 80 °C, insbesondere von 15 °C bis 85 °C, insbesondere von 20 °C bis 50 °C, erhitzt werden. Insbesondere kann die Temperatur der Luft bei der Vorkonditionierung dabei um 5 °C bis 50 °C, insbesondere um 10 °C bis 40 °C, insbesondere um 15 °C bis 30 °C erhöht, insbesondere erhitzt, insbesondere unabhängig von der vorherigen Lufttemperatur, werden.

Vorzugsweise ist die Längserstreckung der Siebtrommel in eine Entwässerungszone und eine Trocknungszone unterteilt, insbesondere wobei die Trocknung innerhalb der Trocknungszone erfolgt. Dies kann mittels der bereits beschriebenen Schottwand erfolgen.

Gemäß der Erfindung ist jedoch damit keine strikte geometrisch genaue Unterteilung der zwei Siebtrommelzonen, sondern eine funktionelle Unterteilung gemeint. Vielmehr können sich die Entwässerungszone und die Trocknungszone zumindest teilweise überschneiden. Vorteilhafterweise wird jedoch der von dem Luftstromelement erzeugte Luftstrom in der Trocknungszone konzentriert.

Eine derartige Unterteilung ist vorteilhaft, da hierdurch der von dem Luftstromelement erzeugte Luftstrom gezielt in der Trocknungszone der Siebtrommel eingesetzt werden kann. Es ist vorteilhaft, den Luftstrom in einem Abschnitt der Siebtrommel zu erzeugen, in welchem das Siebgut bereits einen Teil der Längserstreckung der Siebtrommel in Transportrichtung zurückgelegt hat und daher bereits nur noch wenig Flüssigkeit enthält. Insbesondere kann daher das Luftstromelement in dem Bereich der Zentrifuge angeordnet werden, in welchem das Luftstromelement den Luftstrom in Transportrichtung des Siebgutes hinter der Schottwand erzeugt. Auf diese Weise wird die Trocknung des Siebgutes innerhalb der Trocknungszone effizienter gestaltet.

Eine Zentrifuge nach bekanntem Stand der Technik und mehrere Ausführungsbeispiele der Erfindung sind in den Figuren dargestellt. Es zeigen:
- Fig. 1: eine Teilansicht eines Querschnitts durch eine Siebschneckenzentrifuge nach dem bekannten Stand der Technik;
- Fig. 2: eine Teilansicht eines Querschnitts durch eine erfindungsgemäße Siebschneckenzentrifuge nach erstem Ausführungsbeispiel;
- Fig. 3a: eine perspektivische Ansicht und einen Querschnitt einer ersten Siebtrommel mit gekrümmten Lamellen gemäß der Erfindung;
- Fig. 3b: eine perspektivische Ansicht und einen Querschnitt einer zweiten Siebtrommel mit geraden Lamellen gemäß der Erfindung;
- Fig. 3c: eine perspektivische Ansicht und einen Querschnitt einer dritten Siebtrommel mit an Ringen befestigten Lamellen gemäß der Erfindung;
- Fig. 4: eine schematische Ansicht einer erfindungsgemäßen Zentrifuge nach zweitem Ausführungsbeispiel;
- Fig. 5: eine schematische Ansicht einer erfindungsgemäßen Zentrifuge nach drittem Ausführungsbeispiel;
- Fig. 6: eine schematische Ansicht einer erfindungsgemäßen Zentrifuge nach viertem Ausführungsbeispiel;
- Fig. 7: eine Teilansicht eines Querschnitts durch eine erfindungsgemäße Schubzentrifuge.

Die Figuren sind nicht maßstabsgerecht dargestellt.

Die Figur 1 zeigt eine Teilansicht eines Querschnitts durch eine Zentrifuge nach dem Stand der Technik. Es handelt sich dabei um eine Siebschneckenzentrifuge. Zu sehen ist eine innerhalb eines Gehäuses 10 drehbar gelagerte als Siebtrommel 1 ausgebildete Trommel. Innerhalb der Siebtrommel 1 ist eine Schnecke 2 angeordnet, welche dem konischen Verlauf der Siebtrommel 1 folgt. Die Siebtrommel 1 und die Schnecke 2 rotieren mit unterschiedlichen Drehzahlen um die Drehachse 100, um das Siebgut 90 in Form einer Suspension in einen Feststoff und eine Flüssigkeit, das Filtrat, zu separieren. Die Drehachse 100 der Siebtrommel 1 ist horizontal ausgerichtet. Durch die unterschiedlichen Drehzahlen der Rotationen der Siebtrommel 1 und der Schnecke 2 entsteht eine Relativbewegung zwischen der Siebtrommel 1 und der Schnecke 2, wodurch aufgrund des an der Außenseite der Schnecke 2 angeordneten Schneckenganges 20 das Siebgut 90 entlang der Siebtrommel 1 in Transportrichtung 50 transportiert wird.

Die Siebtrommel 1 weist eine erste Seite 1a auf, an welcher das Siebgut 90 über die Einlaufleitung 9 in die Siebtrommel 1 geleitet wird. Ferner weist die Siebtrommel 1 eine zweite Seite 1b mit einem größeren Durchmesser im Vergleich zur ersten Seite 1a auf. Die Schnecke 2 weist einen Durchbruch 21 zur Durchleitung des Siebgutes 90 zur Siebtrommel 1 auf. Die Einlaufleitung 9 ist über eine axiale Öffnung der Schnecke 2 geführt. Über die Einlaufleitung 9 und den Durchbruch 21 wird das Siebgut 90 in die Siebtrommel 1 nahe der ersten Seite 1a geleitet.

Das in die Siebtrommel 1 gelangende Siebgut 90 wird über die Rotation der Siebtrommel 1 derart separiert, dass die Flüssigkeit des Siebguts 90 über den Siebmantel 11 der Siebtrommel 1 gemäß der Pfeile 30 hinausgelangt, wonach es durch Ableitungen 31 und 32 aus dem Gehäuse 10 abgeleitet wird. Der Feststoffteil des Siebguts 90 hingegen wird mittels des Schneckenganges 20 der Schnecke 2 in Transportrichtung 50 des Siebgutes 90 über die Längserstreckung der Siebtrommel 1 transportiert, bis der Feststoff an der zweiten Seite 1b der Siebtrommel 1 an der freien Kante gemäß Pfeil 35 herabfällt.

Diese Art der Separation kann als mechanische Trennung bezeichnet werden.

Die Figur 2 zeigt eine Teilansicht des Querschnitts durch die erfindungsgemäße Siebschneckenzentrifuge nach einem ersten Ausführungsbeispiel. Dabei ist zusätzlich der gemäß des Querschnitts nicht sichtbare Schneckengang 20 schematisch quer durch die Siebtrommel 1 dargestellt. Diese Zentrifuge funktioniert grundsätzlich nach dem Prinzip der Zentrifuge gemäß Figur 1, wobei neben der mechanischen Trennung eine zusätzliche Trennung durch Konvektion in Form einer erfindungsgemäßen Trocknung des Feststoffs stattfindet. In einem der zweiten Seite der Siebtrommel 1 zugewandten Bereich des Gehäuses 10 ist ein Belüftungselement 80 in Form eines Belüftungsgebläses angeordnet, welches einen in das Gehäuse 10 strömenden Luftstrom 40 erzeugt, um den Feststoff zu trocknen.

Ferner ist zwischen dem Gehäuse 10 und der Siebtrommel 1 eine erste Schottwand 15 zur funktionellen Unterteilung der Längserstreckung der Siebtrommel 1 in eine Entwässerungszone 1c in Transportrichtung 50 vor der Schottwand 15 und eine Trocknungszone 1d in Transportrichtung 50 hinter der Schottwand 15 angeordnet.

Weiterhin ist zwischen dem Gehäuse 10 und der Siebtrommel 1 eine zweite Schottwand 16 angeordnet, welche der zweiten Seite 1b der Siebtrommel 1 zugeordnet ist, nämlich an der freien Kante der Siebtrommel 1 angeordnet ist. Diese zweite Schottwand 16 ist gegenüber der Siebtrommel 1 derart abgedichtet, dass sie luftdurchlässig, jedoch nicht flüssigkeitsdurchlässig ist.

Der mittels des Belüftungselements 80 zur Trocknung des Feststoffs erzeugte Luftstrom lässt sich in unterschiedliche Arten gliedern. Es entsteht dabei ein Luftstrom gemäß der Pfeile 41, welcher den an der Siebtrommel 1 abgeschiedenen Feststoff sowie den Siebmantel 11 selbst durchdringt und den Feststoff dabei trocknet. In Verbindung mit diesem Luftstrom gemäß der Pfeile 41 entsteht auch ein Luftstrom gemäß der Pfeile 43, welcher entlang des Schneckenganges 20 strömt und als Kreuzstrom bezeichnet werden kann.

Ferner entsteht dabei ein Luftstrom gemäß der Pfeile 42, welcher von der zweiten Seite 1b der Siebtrommel 1 kommend an der freien Kante, an welcher der separierte Feststoff die Siebtrommel 1 verlässt, gegen die Transportrichtung 50 des Siebgutes 90 hin in den Schneckengang 20 sowie zum Außenmantel der Siebtrommel 1 zwischen der Siebtrommel 1 und der Schottwand 16 strömt. Dabei verhindert dieser Gegenstrom, dass die zuvor an der Siebtrommel 1 abgeschiedene Flüssigkeit zur freien Kante der Siebtrommel 1 und damit zum herabfallenden Feststoff gelangt.

Mittels der Ableitung 31 wird hauptsächlich Flüssigkeit in der Entwässerungszone 1c abgeleitet. Mittels der Ableitung 33 wird Flüssigkeit in flüssiger und gasförmiger Form in der Trocknungszone 1d abgeleitet.

Somit wird mittels des Belüftungselementes 80 ein Luftstrom zur Trocknung des Feststoffs erzeugt. Dieser Luftstrom in seinen beschriebenen Arten gewährleistet eine geringere Restfeuchte des mittels der Zentrifuge aufbereiteten Feststoffs. Die erste Schottwand 15 konzentriert den Luftstrom auf die Trocknungszone 1d und verbessert dadurch die Trocknung weiter. Die zweite Schottwand 16 verhindert ferner, dass die zuvor an der Siebtrommel 1 abgeschiedene Flüssigkeit zum an der freien Kante der Siebtrommel 1 herabfallenden Feststoff gelangt und verbessert dadurch ebenfalls die Trocknung.

In einem nicht dargestellten Ausführungsbeispiel kann die Siebtrommel 1 gemäß dem ersten Ausführungsbeispiel als Ventilatortrommel ausgebildet sein, welche anhand der Figuren 3a bis 3c nachfolgend näher erläutert wird.

Die Figur 3a zeigt eine perspektivische Ansicht und einen Querschnitt A-A einer ersten Siebtrommel 1 mit bezüglich der radialen Richtung der Siebtrommel 1 rückwärts gekrümmten Lamellen 81a gemäß der Erfindung. Die Lamellen 81a erstrecken sich nahezu über die ganze Längserstreckung der Siebtrommel 1. In alternativen Ausführungsformen können sich die Lamellen 81a jedoch auch über einen ggf. kleineren Teil der Längserstreckung der Siebtrommel 1 erstrecken.

Die Figur 3b zeigt eine perspektivische Ansicht und einen Querschnitt B-B einer zweiten Siebtrommel 1 mit bezüglich der radialen Richtung der Siebtrommel 1 geraden Lamellen 81b gemäß der Erfindung. Die Lamellen 81b erstrecken sich nahezu über die ganze Längserstreckung der Siebtrommel 1. In alternativen Ausführungsformen können sich die Lamellen 81b jedoch auch über einen ggf. kleineren Teil der Längserstreckung der Siebtrommel 1 erstrecken.

Die Figur 3c zeigt eine perspektivische Ansicht und einen Querschnitt C-C einer dritten Siebtrommel 1 mit bezüglich der radialen Richtung der Siebtrommel 1 rückwärts gekrümmten Lamellen 81c gemäß der Erfindung. Die Lamellen 81c sind mittels auf die Siebtrommel 1 aufgeschobenen Ringen 800 an der Siebtrommel 1 befestigt und erstrecken sich jeweils lediglich über einen Teil der Längserstreckung der Siebtrommel 1. Zwei aufeinander folgende Ringe 800 bilden dabei mit den daran befestigten Lamellen 81c eine Baugruppe. Durch derartige Ringe 800 ist eine einfache Montage und Demontage von Lamellen 81c an der Siebtrommel 1 möglich.

Die sogenannten Ventilatortrommeln gemäß der Figuren 3a bis 3c haben gemeinsam, dass sie einen Unterdruck um den Siebmantel 11 aufgrund der Rotation der Siebtrommel 1 erzeugen. Dadurch wird ein Luftstrom zur Trocknung des Feststoffs erzeugt, sodass die Trocknung verbessert wird.

Die Figur 4 zeigt eine schematische Ansicht einer erfindungsgemäßen Zentrifuge nach dem zweiten Ausführungsbeispiel. Dabei wird der dem Gehäuse 10 zugeführte Luftstrom 40 mittels eines Entfeuchtungselements 45 in Form eines Heizelementes entfeuchtet, um seine Wasseraufnahmekapazität zu erhöhen. Dafürwird die Umgebungsluft 400 mit einer Temperatur von 5 °C bis 25 °C mittels des Entfeuchtungselements 45 um 25 °C erhitzt. Das heißt: die Temperatur der Umgebungsluft 400 wird um 25 °C erhöht. Dadurch wird die relative Feuchte des zugeführten Luftstroms 40 gesenkt, wodurch seine Wasseraufnahmekapazität steigt. Somit wird die Trocknung verbessert. Ferner ist ein Entlüftungselement 85 in Form eines Entlüftungsgebläses an der Ableitung 33 angeordnet, um den Luftstrom innerhalb des Gehäuses 1 weiter zu vergrößern und die Trocknung zu verbessern. Die Ableitung 33 und das Entlüftungselement 85 befinden sich dabei in einem dem Siebmantel der Siebtrommel 1 zugewandten Bereich des Gehäuses 10.

Die Figur 5 zeigt eine schematische Ansicht einer erfindungsgemäßen Zentrifuge nach einem dritten Ausführungsbeispiel. Hierbei ist zusätzlich zur Zentrifuge nach Fig. 4 ein Belüftungsgebläse 86 als Belüftungselement dem Entfeuchtungselement 45 optional zuschaltbar angeordnet. Je nach Bedarf kann das Belüftungsgebläse 86 eingeschaltet werden. Das Belüftungsgebläse 86 im eingeschalteten Zustand vergrößert den Luftstrom 40 zusätzlich. Ferner ist an der Ableitung 33 eine Trennvorrichtung zur Trennung des abgeleiteten Stromes in einen flüssigen Teil 330 und einen gasförmigen Teil 331 angeordnet, wobei dem gasförmigen Teil das Entlüftungselement 85 in Form eines Entlüftungsgebläses nachgeschaltet ist.

Die Figur 6 zeigt eine schematische Ansicht einer erfindungsgemäßen Zentrifuge nach einem vierten Ausführungsbeispiel. Hierbei ist zusätzlich zur Zentrifuge nach Fig. 4 ein Belüftungsgebläse 86 dem Entfeuchtungselement 45 vorgeschaltet. Das Belüftungsgebläse 86 vergrößert den Luftstrom 40 zusätzlich. Anders als in der Zentrifuge gemäß Fig. 5 ist das Belüftungsgebläse 86 nicht optional, sondern zwingend.

Die Figur 7 zeigt eine Teilansicht eines Querschnitts durch die erfindungsgemäße Schubzentrifuge. Abweichend von den bisher beschriebenen Siebschneckenzentrifugen handelt es sich hierbei um eine Schubzentrifuge mit einem Schubboden 7, welcher oszillierend gemäß des Doppelpfeils 71 angetrieben wird. Hierbei erfolgt der Transport des Siebgutes 90 in Transportrichtung 50, indem der bereits zuvor an der Siebtrommel 1 abgeschiedene Feststoff mittels des neu an der Siebtrommel 1 abgeschiedenen Feststoffs und mittels des Schubbodens kontinuierlich vorgeschoben wird, bis er die Siebtrommel 1 an der freien Kante gemäß Pfeil 35 verlässt. Die Siebtrommel 1 ist dabei als Ventilatortrommel mit nicht dargestellten Lamellen ausgeführt. Diese Lamellen erzeugen aufgrund der Rotation der Siebtrommel 1 um die Drehachse 100 einen Unterdruck um den Siebmantel der Siebtrommel 1 und damit auch einen Luftstrom 41. Ferner wird die Luft des Luftstromes 41 mittels eines nicht dargestellten Entfeuchtungselementes in Form eines Heizelementes entfeuchtet. Dieser Luftstrom 41 durchdringt den Siebmantel der Siebtrommel 1 und den daran abgeschiedenen Feststoff, wobei der Feststoff getrocknet wird. Auf diese Weise wird die Restfeuchte des Feststoffs minimiert.

## Patentansprüche

1. Zentrifuge zur Separation eines Siebgutes (90) in einen Feststoff und in eine Flüssigkeit mit einer innerhalb eines Gehäuses (10) angeordneten und um eine Drehachse (100) drehbar gelagerten Siebtrommel (1), die sich mit ihrer Längserstreckung von einer ersten Seite (1a) in Transportrichtung (50) des Siebgutes (90) zu einer zweiten Seite (1b) erstreckt und einen Siebmantel (11) aufweist, **dadurch gekennzeichnet, dass** die Zentrifuge zumindest ein Luftstromelement (80, 81a, 81b, 81c, 85, 86) und/oder zumindest ein Entfeuchtungselement (45) aufweist, um einen, insbesondere entfeuchteten, Luftstrom innerhalb des Gehäuses (10) zu erzeugen.

2. Zentrifuge nach Anspruch 1, **dadurch gekennzeichnet, dass** zumindest eines der Luftstromelemente (80, 81a, 81b, 81c, 85, 86) durch eine oder mehrere über den Siebmantel (11) der Siebtrommel (1) hinausragende Lamellen (81a, 81b, 81c) ausgebildet ist.

3. Zentrifuge nach Anspruch 1 oder 2, **dadurch gekennzeichnet, dass** zumindest eines der Luftstromelemente (80, 81a, 81b, 81c, 85) durch ein oder mehrere Belüftungselemente (80), insbesondere ein Belüftungsgebläse (86), ausgebildet ist.

4. Zentrifuge nach einem der vorherigen Ansprüche, **dadurch gekennzeichnet, dass** zumindest eines der Luftstromelemente (80, 81a, 81b, 81c, 85, 86) durch ein oder mehrere Entlüftungselemente (85), insbesondere ein Entlüftungsgebläse, ausgebildet ist.

5. Zentrifuge nach einem der vorherigen Ansprüche, **dadurch gekennzeichnet, dass** zumindest eines der Luftstromelemente (80, 81a, 81b, 81c, 85, 86) durch eine oder mehrere über den Siebmantel (11) der Siebtrommel (1) hinausragende Lamellen (81a, 81b, 81c) ausgebildet ist, wobei die Lamellen (81a, 81b, 81c) stoffschlüssig und/oder kraftschlüssig und/oderformschlüssig mit der Siebtrommel (1) verbunden sind.

6. Zentrifuge nach einem der vorherigen Ansprüche, **dadurch gekennzeichnet, dass** zumindest eines der Luftstromelemente (80, 81a, 81b, 81c, 85, 86) durch eine oder mehrere über den Siebmantel (11) der Siebtrommel (1) hinausragende Lamellen (81a, 81b, 81c) ausgebildet ist, wobei die Lamellen (81a, 81b, 81c) ein Metall und/oder einen Kunststoff, insbesondere verstärkten Kunststoff, insbesondere Faserverbundwerkstoff und/oder einen Stahl als Bestandteil aufweisen.

7. Zentrifuge nach einem der vorherigen Ansprüche, **dadurch gekennzeichnet, dass** zumindest eines der Luftstromelemente (80, 81a, 81b, 81c, 85, 86) durch eine oder mehrere über den Siebmantel (11) der Siebtrommel (1) hinausragende Lamellen (81a, 81b, 81c) ausgebildet ist, wobei zumindest eine der Lamellen (81a, 81b, 81c) in radialer Richtung der Siebtrommel (1) gerade oder gekrümmt, insbesondere rückwärts gekrümmt, ausgebildet ist.

8. Zentrifuge nach einem der vorherigen Ansprüche, **dadurch gekennzeichnet, dass** zwischen dem Gehäuse (10) und der Siebtrommel (1) zumindest eine insbesondere senkrechte Schottwand (15, 16) angeordnet ist, insbesondere dass die Schottwand (15, 16) gegenüber der Siebtrommel (1), insbesondere mittels einer schleifenden Dichtung und/oder einer berührungslosen Dichtung und/oder einer Teflonringdichtung und/oder einer Gleitringdichtung, abgedichtet ist.

9. Zentrifuge nach einem der vorherigen Ansprüche, **dadurch gekennzeichnet, dass** zwischen dem Gehäuse (10) und der Siebtrommel (1) zumindest eine insbesondere senkrechte Schottwand (15) angeordnet ist, welche die axiale Erstreckung der Siebtrommel (1) in eine Entwässerungszone (1c), insbesondere in Transportrichtung (50) des Siebgutes (90) vor der Schottwand (15), und in eine Trocknungszone (1d), insbesondere in Transportrichtung (50) des Siebgutes (90) hinter der Schottwand (15), unterteilt.

10. Zentrifuge nach einem der vorherigen Ansprüche, **dadurch gekennzeichnet, dass** zwischen dem Gehäuse (10) und der Siebtrommel (1) zumindest eine insbesondere senkrechte Schottwand (16) angeordnet ist, welche der zweiten Seite (1b) der Siebtrommel (1) zugeordnet ist.

11. Zentrifuge nach einem der vorherigen Ansprüche, **dadurch gekennzeichnet, dass** das Entfeuchtungselement (45) als Heizelement und/oder Kondensationstrockner und/oder Filter und/oder Abscheidezyklon ausgebildet ist.

12. Zentrifuge nach einem der vorherigen Ansprüche, **dadurch gekennzeichnet, dass** die Zentrifuge als Siebschneckenzentrifuge ausgebildet ist, wobei innerhalb der Siebtrommel (1) eine, insbesondere im Inneren hohl ausgebildete, Transportschnecke (2) mit einem an der Transportschnecke (2) außenseitig angeordneten Schneckengang (20) angeordnet ist, insbesondere dass der Schneckengang (20) zu dem inneren Verlauf der Siebtrommel (1) korrespondiert.

13. Verfahren zur Separation eines Siebgutes (90), insbesondere von Polymer-Pellets, in einen Feststoff und eine Flüssigkeit mittels einer kontinuierlich arbeitenden Zentrifuge, wobei eine mechanische Trennung der Flüssigkeit von dem Feststoff mittels einer rotierenden Siebtrommel (1) erfolgt, **dadurch gekennzeichnet, dass** innerhalb der Zentrifuge eine Trocknung des Feststoffs mittels eines von einem Luftstromelement (80, 81a, 81b, 81c, 85, 86) erzeugten und/oder mittels eines von einem Entfeuchtungselement (45) entfeuchteten Luftstromes erfolgt.

14. Verfahren nach Anspruch 13, **dadurch gekennzeichnet, dass** die Luft des Luftstroms mittels des Entfeuchtungselementes, insbesondere eines Heizelementes, um eine Temperatur von 5 °C bis 50 °C, insbesondere um 10 °C bis 40 °C, insbesondere um 15 °C bis 30 °C erhöht, insbesondere erhitzt, wird.

15. Verfahren nach Anspruch 13 oder 14, **dadurch gekennzeichnet, dass** die Längserstreckung der Siebtrommel (1) in eine Entwässerungszone (1c) und eine Trocknungszone (1d) unterteilt ist, insbesondere dass die Trocknung innerhalb der Trocknungszone (1d) erfolgt.
